# EUROPÄISCHE PATENTSCHRIFT

(11) **EP 4 211 305 B1**
(45) Veröffentlichungstag und Bekanntmachung des Hinweises auf die Patenterteilung: **19.02.2025**
(21) Anmeldenummer: 21801021.3
(22) Anmeldetag: 14.10.2021
(51) Int. Cl.: D21F 5/00, D21F 5/04, D21G 9/00

(54) **BETREIBEN EINER TROCKENPARTIE EINER PAPIERMASCHINE**
OPERATION OF A DRYER SECTION OF A PAPER MACHINE
FONCTIONNEMENT D'UNE SECTION DE SÉCHAGE D'UNE MACHINE À PAPIER

(30) Priorität: 09.11.2020 DE 102020214048
(43) Veröffentlichungstag der Anmeldung: 19.07.2023
(73) Patentinhaber: Siemens Energy Global GmbH & Co. KG, 81739 München (DE)
(72) Erfinder: SCHWARZ, Hermann, 97084 Würzburg (DE)
(86) Internationale Anmeldenummer: PCT/EP2021/078515
(87) Internationale Veröffentlichungsnummer: WO 2022/096248

(56) Entgegenhaltungen:
- WO-A1-2012/055897
- DE-B- 1 194 692

## Beschreibung

Die Erfindung betrifft ein Verfahren zum Betreiben einer Trockenpartie einer Papiermaschine.

Altpapier ist ein wichtiger Rohstoff der Papierproduktion. Um Altpapier für die Papierproduktion aufzubereiten, wird das Altpapier zerfasert und es werden in dem Altpapier enthaltene Störstoffe entfernt und gegebenenfalls Zusatzstoffe hinzugefügt. Für die Zerfaserung wird das Altpapier in der Regel in einem Pulper zu einer Fasersuspension aufgelöst. Störstoffe, die beispielsweise aus Kunststoff, Metall, Glas oder Asche bestehen, werden von den nutzbaren Fasern des Altpapiers bei einer Stoffaufbereitung getrennt. Die aufbereitete Fasersuspension wird einer Papiermaschine zur Papierherstellung zugeführt.

Beispielsweise offenbart die DE 1194692 A eine Temperaturregeleinrichtung für die Trockenzylinder einer Papiermaschine mit mehreren Einzelzylindern oder Gruppen von Zylindern zugeordneten Regeln. Beispielsweise behandelt die WO 2012055897 A1 ein Verfahren und eine Vorrichtung zur Erkennung von Ablagerungen auf Oberflächen bewegter Maschinenteile in Papiermaschinen.

Jedoch können bei der Stoffaufbereitung nicht alle im Altpapier enthaltenen Störstoffe von den nutzbaren Fasern des Altpapiers getrennt werden. Ferner wird bei der Stoffaufbereitung oft eine eingeschränkte Entfernung von Störstoffen in Kauf genommen, um bei der Trennung von Fasern und Störstoffen des Altpapiers Faserverluste zu reduzieren. Dadurch bleiben Störstoffe wie Stärke, Binder oder Aschen an den Fasern haften. Teilweise werden auch Störstoffe im engen Wasserkreislauf der Papierproduktion zunächst von Fasern gelöst, kommen jedoch später wieder mit Fasern in Verbindung. In jedem Fall gelangen Störstoffe bis zur Papiermaschine.

Diese Störstoffe verbleiben zu einem Teil im produzierten Papier und können die Qualität des Papiers mindern. Ein anderer Teil der Störstoffe lagert sich klebend an Papierbahnkontaktflächen ab, die in einer Trockenpartie der Papiermaschine in Kontakt mit einer die Trockenpartie durchlaufenden Papierbahn stehen. Derartige Papierbahnkontaktflächen sind insbesondere Oberflächen von Trockenzylindern, über die die Papierbahn in der Trockenpartie geführt wird. Diese Ablagerungen können von der Papierbahn mitgerissen werden und Papierbahnabrisse verursachen, die wiederum Stillstände der Papierproduktion nach sich ziehen, und/oder die Qualität des produzierten Papiers beeinträchtigen.

Um derartigen Ablagerungen zu begegnen, werden beispielsweise Schaber an die Oberflächen von Trockenzylindern gestellt, um Ablagerungen von den Oberflächen abzukratzen und Auffangbehältern zuzuführen. Es kommt jedoch häufig vor, dass sich an einem derartigen Schaber Ablagerungen aufbauen, statt in einen Auffangbehälter zu fallen. In diesem Fall müssen die Schaber gewechselt werden.

Der Erfindung liegt die Aufgabe zugrunde, Ablagerungen von Störstoffen an Papierbahnkontaktflächen in der Trockenpartie einer Papiermaschine zu reduzieren.

Die Aufgabe wird erfindungsgemäß durch ein Verfahren mit den Merkmalen des Anspruchs 1 und durch eine Trockenpartie mit den Merkmalen des Anspruchs 12 gelöst.

Vorteilhafte Ausgestaltungen der Erfindung sind Gegenstand der Unteransprüche.

Bei dem erfindungsgemäßen Verfahren zum Betreiben einer Trockenpartie einer Papiermaschine wird ein Schmelzpunkt einer Ablagerung an wenigstens einer Papierbahnkontaktfläche ermittelt, die in der Trockenpartie in Kontakt mit einer die Trockenpartie durchlaufenden Papierbahn steht, und es wird eine Temperatur in wenigstens einem Bereich der Trockenpartie in Abhängigkeit von dem wenigstens einen ermittelten Schmelzpunkt gesteuert oder geregelt.

Der Erfindung liegt die Erkenntnis zugrunde, dass sich Ablagerungen an Papierbahnkontaktflächen in einer Trockenpartie einer Papiermaschine insbesondere dadurch bilden, dass in einer die Trockenpartie durchlaufenden Papierbahn enthaltene Störstoffe aufgrund der erhöhten Temperatur in der Trockenpartie schmelzen und nachfolgend an Papierbahnkontaktflächen kleben bleiben. Daher sieht das erfindungsgemäße Verfahren vor, einen Schmelzpunkt einer Ablagerung an wenigstens einer Papierbahnkontaktfläche zu ermitteln. Die Kenntnis des Schmelzpunktes ermöglicht, eine Temperatur in der Trockenpartie in Abhängigkeit von dem ermittelten Schmelzpunkt zu steuern oder zu regeln, so dass ein Schmelzen von Störstoffen in der Trockenpartie und dadurch Ablagerungen an Papierbahnkontaktflächen der Trockenpartie reduziert werden können.

Bei einer Ausgestaltung des erfindungsgemäßen Verfahrens wird der Schmelzpunkt einer Ablagerung an wenigstens einer Papierbahnkontaktfläche wiederholt ermittelt. Diese Ausgestaltung des erfindungsgemäßen Verfahrens berücksichtigt, dass sich die Zusammensetzung des Altpapiers, aus dem die Fasersuspension erzeugt wird, die der Papiermaschine zugeführt wird, ändern kann. Daher können sich auch die Störstoffe ändern, die in der die Trockenpartie durchlaufenden Papierbahn enthalten sind. Eine wiederholte Bestimmung der Schmelzpunkte von Ablagerungen an Papierbahnkontaktflächen in der Trockenpartie ermöglicht eine Anpassung der Steuerung oder Regelung der Temperatur in der Trockenpartie an sich ändernde Störstoffe und insbesondere an sich ändernde Schmelzpunkte dieser Störstoffe.

Bei einer weiteren Ausgestaltung des erfindungsgemäßen Verfahrens wird der Schmelzpunkt einer Ablagerung an wenigstens einer Papierbahnkontaktfläche ermittelt, die in einem Eingangsbereich der Trockenpartie angeordnet ist, in dem die Papierbahn in die Trockenpartie einläuft. Diese Ausgestaltung des erfindungsgemäßen Verfahrens berücksichtigt, dass die Papierbahn im Eingangsbereich der Trockenpartie einer besonders großen Temperaturerhöhung ausgesetzt ist und daher Störstoffe in der Papierbahn insbesondere in dem Eingangsbereich der Trockenpartie schmelzen.

Bei einer weiteren Ausgestaltung des erfindungsgemäßen Verfahrens wird der Schmelzpunkt einer Ablagerung an einer Papierbahnkontaktfläche ermittelt, die in einem Bereich der Trockenpartie angeordnet ist, in dem die Temperatur der Papierbahn innerhalb der Trockenpartie erhöht wird. Diese Ausgestaltung des erfindungsgemäßen Verfahrens berücksichtigt, dass auch Temperaturerhöhungen der Papierbahn innerhalb der Trockenpartie zum Schmelzen von Störstoffen in der Papierbahn führen können.

Bei einer weiteren Ausgestaltung des erfindungsgemäßen Verfahrens wird der Schmelzpunkt einer Ablagerung an wenigstens einer Papierbahnkontaktfläche ermittelt, die eine Oberfläche eines Trockenzylinders ist. Trockenzylinder in der Trockenpartie werden (in der Regel mit Dampf) beheizt, um die Papierbahn zu trocknen. Daher wird die Temperatur der Papierbahn an einem Trockenzylinder erhöht, was zum Schmelzen von Störstoffen in der Papierbahn beim Kontaktieren der Oberfläche des Trockenzylinders und zu Ablagerungen geschmolzender Störstoffe an der Oberfläche führen kann. Daher werden bei dem erfindungsgemäßen Verfahren vorzugsweise Schmelzpunkte von Ablagerungen an den Oberflächen von Trockenzylindern ermittelt.

Bei einer weiteren Ausgestaltung des erfindungsgemäßen Verfahrens wird der Schmelzpunkt einer Ablagerung mit einer dynamischen Differenzkalorimetrie (engl. Differential Scanning Calorimetry, abgekürzt DSC) ermittelt. Alternativ oder zusätzlich wird der Schmelzpunkt einer Ablagerung mit einer Differenzthermoanalyse (engl. Differential Thermal Analysis, abgekürzt DTA) ermittelt. Die dynamische Differenzkalorimetrie und die Differenzthermoanalyse sind bekannte Verfahren zur thermischen Analyse von Proben, mit denen von der Probe aufgenommene oder abgegebene Wärmemengen beziehungsweise Temperaturänderungen bei Erwärmung oder Abkühlung der Probe im Vergleich zu einem Referenzbehälter beziehungsweise einer Referenzsubstanz, insbesondere bei einem Phasenübergang der Probe, ermittelt werden. Insbesondere kann durch diese Verfahren die Temperatur ermittelt werden, bei der ein Phasenübergang der Probe eintritt. Daher eignen sich diese Verfahren auch zum Bestimmen des Schmelzpunktes einer Ablagerung an einer Papierbahnkontaktfläche in der Trockenpartie.

Bei einer weiteren Ausgestaltung des erfindungsgemäßen Verfahrens wird eine Temperatur in wenigstens einem Bereich der Trockenpartie derart gesteuert oder geregelt, dass die Temperatur der Papierbahn in diesem Bereich den ermittelten Schmelzpunkt einer Ablagerung nicht überschreitet. Diese Ausgestaltung des erfindungsgemäßen Verfahrens zielt darauf, ein Schmelzen von Störstoffen in der Papierbahn wenigstens in einem Bereich der Trockenpartie zu verhindern, indem die Temperatur in diesem Bereich unterhalb der Schmelztemperatur dieser Störstoffe gehalten wird.

Bei einer weiteren Ausgestaltung des erfindungsgemäßen Verfahrens wird für wenigstens einen Bereich der Trockenpartie eine Temperaturfunktion für eine Temperatur in Abhängigkeit von dem Schmelzpunkt einer Ablagerung an wenigstens einer Papierbahnkontaktfläche vorgegeben und eine Temperatur in diesem Bereich wird anhand der Temperaturfunktion gesteuert oder geregelt. Beispielsweise wird eine Temperatur in wenigstens einem Bereich der Trockenpartie auf einen Wert eingestellt oder geregelt, der der Funktionswert der für diesen Bereich vorgegebenen Temperaturfunktion an der durch den wenigstens einen ermittelten Schmelzpunkt definierten Stelle ist.

Mit anderen Worten sieht die vorgenannte Ausgestaltung des erfindungsgemäßen Verfahrens vor, die Temperatur in wenigstens einem Bereich der Trockenpartie anhand einer vorgegebenen Temperaturfunktion zu steuern oder zu regeln, die eine Temperatur in diesem Bereich in Abhängigkeit von einem Schmelzpunkt einer Ablagerung an wenigstens einer Papierbahnkontaktfläche vorgibt. Die Temperaturfunktion wird beispielsweise durch ein mathematisches Modell, experimentelle Untersuchungen und/oder Erfahrungswerte festgelegt. Ferner kann die Temperaturfunktion auch durch maschinelles Lernen erzeugt und verbessert werden. Die Temperaturfunktion wird beispielsweise in einer Speichereinheit einer Steuer- oder Regeleinheit hinterlegt, die eingerichtet ist, eine Temperatur in wenigstens einem Bereich der Trockenpartie zu steuern oder zu regeln.

Bei einer weiteren Ausgestaltung des erfindungsgemäßen Verfahrens wird eine Temperatur in wenigstens einem Bereich der Trockenpartie durch eine Beheizung von Trockenzylindern der Trockenpartie gesteuert oder geregelt. Diese Ausgestaltung des erfindungsgemäßen Verfahrens nutzt aus, dass eine Trockenpartie beheizbare Trockenzylinder zum Trocknen einer Papierbahn aufweist, wobei die Trockenzylinder in der Regel mit Dampf beheizt werden. Daher können Temperaturen in der Trockenpartie insbesondere durch Änderungen der Beheizung von Trockenzylindern beeinflusst werden.

Eine erfindungsgemäße Trockenpartie einer Papiermaschine umfasst eine Messanordnung, die eingerichtet ist, einen Schmelzpunkt einer Ablagerung an wenigstens einer Papierbahnkontaktfläche, die in der Trockenpartie in Kontakt mit einer durch die Trockenpartie durchlaufenden Papierbahn steht, zu ermitteln, und eine Steuer- oder Regeleinheit, die eingerichtet ist, eine Temperatur in wenigstens einem Bereich der Trockenpartie in Abhängigkeit von dem ermittelten Schmelzpunkt zu steuern oder zu regeln.

Die Messanordnung und die Steuer- oder Regeleinheit ermöglichen die Durchführung des erfindungsgemäßen Verfahrens zum Betreiben der Trockenpartie mit den oben genannten Vorteilen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit der Zeichnung näher erläutert werden.

Dabei zeigt die einzige Figur schematisch einen Abschnitt einer erfindungsgemäßen Trockenpartie 1 einer Papiermaschine. Die Trockenpartie 1 weist mehrere Trockenzylinder 3 auf, von denen in der Figur nur einer gezeigt ist. Über die Trockenzylinder 3 wird eine Papierbahn 5 geführt. Die Trockenzylinder 3 sind jeweils durch eine Beheizung 7 beheizbar, um die Papierbahn 5 zu trocknen. Beispielsweise sind die Beheizungen 7 als Dampfbeheizungen ausgebildet, durch die den Trockenzylindern 3 Dampf zuführbar ist.

In der Trockenpartie 1 können sich an Papierbahnkontaktflächen 9, die in Kontakt mit der Papierbahn 5 stehen, Ablagerungen 11 bilden, die insbesondere durch Schmelzen in der Papierbahn 5 enthaltener Störstoffe entstehen und an Papierbahnkontaktflächen 9 kleben bleiben. Derartige Papierbahnkontaktflächen 9 sind insbesondere die Oberflächen von Trockenzylindern 3.

Die Trockenpartie 1 umfasst eine Messanordnung 13, die eingerichtet ist, einen Schmelzpunkt einer Ablagerung an wenigstens einer Papierbahnkontaktfläche 9 zu ermitteln, die eine Oberfläche eines Trockenzylinders 3 ist. Ferner umfasst die Trockenpartie 1 eine Steuer- oder Regeleinheit 15, die eingerichtet ist, eine Temperatur in wenigstens einem Bereich der Trockenpartie 1 in Abhängigkeit von dem ermittelten Schmelzpunkt zu steuern oder zu regeln. Dabei wird von der Steuer- oder Regeleinheit 15 die Beheizung 7 wenigstens eines Trockenzylinders 3 gesteuert oder geregelt.

In dem dargestellten Ausführungsbeispiel ist ein Schaber 17 an die Oberfläche eines Trockenzylinders 3 gestellt, von dem Ablagerungen 11 von der Oberfläche des Trockenzylinders 3 abgekratzt und einem Auffangbehälter 19 zugeführt werden. Aus dem Auffangbehälter 19 wird der Messanordnung 13 über eine Zuführungsleitung 21, beispielsweise über einen Schlauch, eine Probe einer derartigen Ablagerung 11 zugeführt. Von der Messanordnung 13 wird der Schmelzpunkt der Ablagerung 11 bestimmt. Beispielsweise wird der Schmelzpunkt der Ablagerung 11 von der Messanordnung 13 mit einer dynamischen Differenzkalorimetrie oder mit einer Differenzthermoanalyse ermittelt. Der ermittelte Schmelzpunkt wird der Steuer- oder Regeleinheit 15 übermittelt.

Um die Temperatur in einem Bereich der Trockenpartie 1 zu steuern oder zu regeln, wird beispielsweise eine Temperaturfunktion für die Temperatur in Abhängigkeit von dem Schmelzpunkt einer Ablagerung 11 an wenigstens einer Papierbahnkontaktfläche 9 vorgegeben. Von der Steuer- oder Regeleinheit 15 wird die Temperatur in dem Bereich der Trockenpartie 1 dann auf einen Wert eingestellt oder geregelt, der der Funktionswert der vorgegebenen Temperaturfunktion an der durch den wenigstens einen ermittelten Schmelzpunkt definierten Stelle ist. Beispielsweise wird die Temperatur dabei derart gesteuert oder geregelt, dass sie einen ermittelten Schmelzpunkt nicht übersteigt.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zum Betreiben einer Trockenpartie (1) einer Papiermaschine, wobei
- ein Schmelzpunkt einer Ablagerung (11) an wenigstens einer Papierbahnkontaktfläche (9), die in der Trockenpartie (1) in Kontakt mit einer die Trockenpartie (1) durchlaufenden Papierbahn (5) steht, ermittelt wird, und
- eine Temperatur in wenigstens einem Bereich der Trockenpartie (1) in Abhängigkeit von dem wenigstens einen ermittelten Schmelzpunkt gesteuert oder geregelt wird.

2. Verfahren nach Anspruch 1, wobei der Schmelzpunkt einer Ablagerung (11) an wenigstens einer Papierbahnkontaktfläche (9) wiederholt ermittelt wird.

3. Verfahren nach Anspruch 1 oder 2, wobei der Schmelzpunkt einer Ablagerung (11) an wenigstens einer Papierbahnkontaktfläche (9) ermittelt wird, die in einem Eingangsbereich der Trockenpartie (1) angeordnet ist, in dem die Papierbahn (5) in die Trockenpartie (1) einläuft.

4. Verfahren nach einem der vorhergehenden Ansprüche, wobei der Schmelzpunkt einer Ablagerung (11) an einer Papierbahnkontaktfläche (9) ermittelt wird, die in einem Bereich der Trockenpartie (1) angeordnet ist, in dem die Temperatur der Papierbahn (5) innerhalb der Trockenpartie (1) erhöht wird.

5. Verfahren nach einem der vorhergehenden Ansprüche, wobei der Schmelzpunkt einer Ablagerung (11) an wenigstens einer Papierbahnkontaktfläche (9) ermittelt wird, die eine Oberfläche eines Trockenzylinders (3) ist.

6. Verfahren nach einem der vorhergehenden Ansprüche, wobei der Schmelzpunkt einer Ablagerung (11) mit einer dynamischen Differenzkalorimetrie ermittelt wird.

7. Verfahren nach einem der vorhergehenden Ansprüche, wobei der Schmelzpunkt einer Ablagerung (11) mit einer Differenzthermoanalyse ermittelt wird.

8. Verfahren nach einem der vorhergehenden Ansprüche, wobei eine Temperatur in wenigstens einem Bereich der Trockenpartie (1) derart gesteuert oder geregelt wird, dass die Temperatur der Papierbahn (5) in diesem Bereich den ermittelten Schmelzpunkt einer Ablagerung (11) nicht überschreitet.

9. Verfahren nach einem der vorhergehenden Ansprüche, wobei für wenigstens einen Bereich der Trockenpartie (1) eine Temperaturfunktion für eine Temperatur in Abhängigkeit von dem Schmelzpunkt einer Ablagerung (11) an wenigstens einer Papierbahnkontaktfläche (9) vorgegeben wird und eine Temperatur in diesem Bereich anhand der Temperaturfunktion gesteuert oder geregelt wird.

10. Verfahren nach Anspruch 9, wobei eine Temperatur in wenigstens einem Bereich der Trockenpartie (1) auf einen Wert eingestellt oder geregelt wird, der der Funktionswert der für diesen Bereich vorgegebenen Temperaturfunktion an der durch den wenigstens einen ermittelten Schmelzpunkt definierten Stelle ist.

11. Verfahren nach einem der vorhergehenden Ansprüche, wobei eine Temperatur in wenigstens einem Bereich der Trockenpartie (1) durch eine Beheizung (7) wenigstens eines Trockenzylinders (3) der Trockenpartie (1) gesteuert oder geregelt wird.

12. Trockenpartie (1) einer Papiermaschine, die Trockenpartie (1) umfassend
- eine Messanordnung (13), die eingerichtet ist, einen Schmelzpunkt einer Ablagerung (11) an wenigstens einer Papierbahnkontaktfläche (9), die in der Trockenpartie (1) in Kontakt mit einer durch die Trockenpartie (1) durchlaufenden Papierbahn (5) steht, zu ermitteln, und
- eine Steuer- oder Regeleinheit (15), die eingerichtet ist, eine Temperatur in wenigstens einem Bereich der Trockenpartie (1) in Abhängigkeit von dem ermittelten Schmelzpunkt zu steuern oder zu regeln.

## Claims

1. Method for operating a dryer section (1) of a paper machine, wherein
- a melting point of a deposit (11) is determined on at least one paper web contact surface (9) which in the dryer section (1) is in contact with a paper web (5) running through the dryer section (1); and
- a temperature in at least one region of the dryer section (1) is controlled in an open or closed loop as a function of the at least one determined melting point.

2. Method according to Claim 1, wherein the melting point of a deposit (11) on at least one paper web contact surface (9) is determined repeatedly.

3. Method according to Claim 1 or 2, wherein the melting point of a deposit (11) is determined on at least one paper web contact surface (9) which is arranged in an entry region of the dryer section (1) in which the paper web (5) enters the dryer section (1) .

4. Method according to one of the preceding claims, wherein the melting point of a deposit (11) is determined on a paper web contact surface (9) which is arranged in a region of the dryer section (1) in which the temperature of the paper web (5) within the dryer section (1) is increased.

5. Method according to one of the preceding claims, wherein the melting point of a deposit (11) is determined on at least one paper web contact surface (9) which is a surface of a drying cylinder (3).

6. Method according to one of the preceding claims, wherein the melting point of a deposit (11) is determined using a dynamic differential calorimetry.

7. Method according to one of the preceding claims, wherein the melting point of a deposit (11) is determined using a differential thermal analysis.

8. Method according to one of the preceding claims, wherein a temperature in at least one region of the dryer section (1) is controlled in an open or closed loop in such a manner that the temperature of the paper web (5) in this region does not exceed the determined melting point of a deposit (11).

9. Method according to one of the preceding claims, wherein for at least one region of the dryer section (1) a temperature function for a temperature is specified as a function of the melting point of a deposit (11) on at least one paper web contact surface (9), and a temperature in this region is controlled in an open or closed loop by means of the temperature function.

10. Method according to Claim 9, wherein a temperature in at least one region of the dryer section (1) is set or controlled in a closed loop to a value which is the functional value of the temperature function specified for this region at the point defined by the at least one determined melting point.

11. Method according to one of the preceding claims, wherein a temperature in at least one region of the dryer section (1) is controlled in an open or closed loop by heating (7) at least one drying cylinder (3) of the dryer section (1).

12. Dryer section (1) of a paper machine, the dryer section (1) comprising
- a measuring assembly (13) which is designed to determine a melting point of a deposit (11) on at least one paper web contact surface (9) which in the dryer section (1) is in contact with a paper web (5) running through the dryer section (1); and
- an open-loop or closed-loop control unit (15) which is specified to control in an open or closed loop a temperature in at least one region of the dryer section (1) as a function of the melting point determined.

## Revendications

1. Procédé pour faire fonctionner une partie (1) sèche d'une machine à papier, dans lequel
- on détermine un point de fusion d'un dépôt (11) sur au moins une surface (9) de contact de bande de papier, qui dans la partie (1) sèche est en contact avec une bande (5) de papier, passant dans la partie (1) sèche, et
- on commande ou on règle une température dans au moins une partie de la partie (1) sèche en fonction du au moins un point de fusion déterminé.

2. Procédé suivant la revendication 1, dans lequel on détermine, de manière répétée, le point de fusion d'un dépôt (11) sur au moins une surface (9) de contact de bande de papier.

3. Procédé suivant la revendication 1 ou 2, dans lequel on détermine le point de fusion d'un dépôt (11) sur au moins une surface (9) de contact de bande de papier, qui est disposée dans une partie d'entrée de la partie (1) sèche, dans laquelle la bande (5) de papier entre dans la partie (1) sèche.

4. Procédé suivant l'une des revendications précédentes, dans lequel on détermine le point de fusion d'un dépôt (11) sur une surface (9) de contact de bande de papier, qui est disposée dans la partie de la partie (1) sèche, dans laquelle on élève la température de la bande (5) de papier dans la partie (1) sèche.

5. Procédé suivant l'une des revendications précédentes, dans lequel on détermine le point de fusion d'un dépôt (11) sur au moins une surface (9) de contact de bande de papier, qui est une surface d'un cylindre (3) de séchage.

6. Procédé suivant l'une des revendications précédentes, dans lequel on détermine le point de fusion d'un dépôt (11) par une calorimétrie différentielle dynamique.

7. Procédé suivant l'une des revendications précédentes, dans lequel on détermine le point de fusion d'un dépôt (11) par une thermoanalyse différentielle.

8. Procédé suivant l'une des revendications précédentes, dans lequel on commande ou on règle une température dans au moins une partie de la partie (1) sèche, de manière à ce que la température de la bande (5) de papier dans cette partie ne dépasse pas le point de fusion déterminé d'un dépôt (11).

9. Procédé suivant l'une des revendications précédentes, dans lequel, pour au moins une partie de la partie (1) sèche, on prescrit une fonction de température pour une température en fonction du point de fusion d'un dépôt (11) sur au moins une surface (9) de contact de bande de papier et on commande ou on règle une température dans cette partie à l'aide de la fonction de température.

10. Procédé suivant la revendication 9, dans lequel on établit ou on règle une température dans au moins une partie de la partie (1) sèche a une valeur, qui est la valeur de la fonction de température prescrite pour cette partie au point défini par le au moins un point de fusion déterminé.

11. Procédé suivant l'une des revendications précédentes, dans lequel on commande ou on règle une température dans au moins une partie de la partie (1) sèche par un chauffage (7) d'au moins un cylindre (3) de séchage de la partie (1) sèche.

12. Partie (1) sèche d'une machine à papier, la partie (1) sèche comprenant
- un agencement (13) de mesure, qui est agencé pour déterminer un point de fusion d'un dépôt (11) sur au moins une surface (9) de contact de bande de papier, qui est en contact dans la partie (1) sèche avec une bande (5) de papier passant dans la partie (1) sèche, et
- une unité (15) de commande ou de réglage, qui est agencée pour commander ou régler une température dans au moins une partie de la partie (1) sèche en fonction du point de fusion déterminé.
